# EUROPÄISCHE PATENTSCHRIFT

(11) **EP 1 242 296 B1**
(45) Veröffentlichungstag und Bekanntmachung des Hinweises auf die Patenterteilung: **24.03.2004**
(21) Anmeldenummer: 99958154.9
(22) Anmeldetag: 02.12.1999
(51) Int. Cl.: B65D 83/16

(54) **BEHÄLTER MIT EINEM ABGABEVENTIL**
CONTAINER WITH A DISPENSING VALVE
CONTENANT COMPORTANT UNE SOUPAPE DE DISTRIBUTION

(43) Veröffentlichungstag der Anmeldung: 25.09.2002
(73) Patentinhaber: COSTER TECNOLOGIE SPECIALI S.P.A., I-38050 Calceranica al Lago (Trento) (IT)
(72) Erfinder: DALSANT, Giuseppe, I-38042 Baselga di Pinè (IT)
(74) Vertreter: Popp, Eugen, Dr.
(86) Internationale Anmeldenummer: PCT/EP1999/009417
(87) Internationale Veröffentlichungsnummer: WO 2001/040078

(56) Entgegenhaltungen:
- CH-A- 612 363
- US-A- 4 441 633
- US-A- 4 946 074
- PATENT ABSTRACTS OF JAPAN vol. 1997, no. 03, 31. März 1997 (1997-03-31) & JP 08 299864 A (CANYON CORP), 19. November 1996 (1996-11-19)

## Beschreibung

Die Erfindung betrifft eine Behälterkappe nach dem Oberbegriff des Anspruchs 1 und einen Behälter nach Anspruch 9.

Behälter, insbesondere in Flaschenform, die mit einer Behälterkappe nach dem Oberbegriff des Anspruchs 1 versehen sind, sind weit verbreitet in Verwendung. Sie dienen beispielsweise als Mineralwasserflaschen, in denen das Mineralwasser durch Kohlendioxid, welches auch z.T. im Wasser gelöst vorliegt, unter Druck gehalten wird. Die Behälterkappen dienen hierbei in aller Regel dazu, einen definierten bzw. dosierten Auslaß eines in dem Behälter befindlichen Fluids zu gewährleisten, wenn ein Öffnungshebel betätigt wird.

Derartige Behälter mit zugehöriger Behälterkappe werden gewöhnlich beim Hersteller abgefüllt und dann in Form von Packs, beispielsweise Sechserpacks, vermittels einer Schrumpffolie zusammengefaßt und für den Vertrieb ausgeliefert.

Bei einer derartigen Verpackung und Auslieferung der Behälter ergibt sich ein Problem dahingehend, daß beim Schrumpfen der Verpackungsfolie unbeabsichtigt auf den an der Behälterkappe befindlichen Öffnungshebel ein Druck ausgeübt wird, so daß dadurch Gas oder auch Flüssigkeit aus dem Behälter austreten kann und letztendlich der Inhalt des Behälters unbrauchbar wird bzw. das Produkt nicht mehr vertrieben werden kann.

Insbesondere auch bei einem Einzeltransport von derartigen Mineralwasserflaschen erfolgen häufig Stöße oder ein Druck auf den betreffenden Öffnungshebel mit der oben erläuterten nachteiligen Wirkung.

In der CH 612 363 A5 ist ein Gerät zur dosierten Abgabe von in einer Spraydose unter Druck gehaltenen Stoffen in Form von Gasen, Flüssigkeiten und/oder Schäumen offenbart.

Dieses Gerät umfaßt die Spraydose mittels zweier miteinander fest verbindbarer Teile derart, daß die Spraydose innerhalb dieser Teile festgehalten und positioniert ist. Der Teil des Geräts, der die Spraydose in ihrem oberen Teil umschließt, besitzt einen Sprühkopf, dessen Eintrittsöffnung sich beim Zusammenfügen der beiden Teile automatisch über die Austrittsöffnung der Spraydose stülpt. Der Sprühkopf ist um eine rechtwinklig zur Längsachse der Spraydose angeordnete Achse derart drehbar gelagert, daß er durch eine Positionierungsfeder in seiner Ruhestellung gehalten wird und mittels eines Abzughebels, der aus dem oberen Teil des Geräts heraustritt und von Hand bedienbar ist, wobei der Abzugshebel entgegen der Wirkung der Positionierungsfeder nach unten, gegen die Spraydose hin, in Sprühstellung bringbar ist, wenn ein parallel zu der besagten Achse angeordneter Sicherungsstift, der durch Positionierungsmittel in einer Sicherungs- und in einer Funktionsstellung feststellbar ist, sich in der Funktionsstellung befindet.

Die oben beschriebene Sicherungseinrichtung gemäß der CH 612 363 A5 ist aufwendig konstruiert. Neben dem Sicherungsstift selbst sind die o.g. Positionierungsmittel nötig, die aus einer Sicherungsschraube, einer innerhalb der Sicherungsschraube positionierten Feder und einer Rastkugel, die mit entsprechenden Kerben am Sicherungsstift zusammenwirkt, bestehen.

Des weiteren ist nicht gewährleistet, daß beim Verpacken oder beim Transport eines Behälters, der mit einem solchen Fluidabgabegerät versehen ist, der Sicherungsstift in der Stellung "gesichert" verbleibt. Kommt der Sicherungsstift während des Verpackens bzw. während des Transports z.B. mit einem anderen Gegenstand in Berührung, so besteht die Gefahr, daß der Sicherungsstift in die "Entsicherungsstellung" gerät. Dies bedeutet, daß eine ungewollte Entleerung des Behälters stattfinden kann, wenn auf den Abzughebel (z.B. durch ein weiteres in der Transportverpackung befindliches Behältnis oder durch die Verpackung selbst) Druck ausgeübt wird.

Ferner muß der Benutzer des Geräts nach der CH 612 363 A5 anhand des seitlichen Überstands des Sicherungsstifts über die Behälterkappe links oder rechts erkennen, ob sich der Öffnungshebel in "Sicherungs-" oder "Entsicherungsstellung" befindet. Dies kann sehr leicht zu Irrtümern auf Seiten des Benutzers und somit zu einer ungewollten Betätigung des Hebels führen.

Aufgabe der vorliegenden Erfindung ist es, eine Behälterkappe bzw. einen mit der Behälterkappe versehenen Behälter der eingangs definierten Art anzugeben, bei dem bei erhöhter Bediensicherheit und geringerem Konstruktionsaufwand eine unbeabsichtigte Betätigung des Abgabeventils beim Verpacken oder beim Transport ausgeschlossen und die Zuverlässigkeit des Sicherungsmechanismus gegenüber dem Stand der Technik verbessert ist.

Weiterhin ist es Aufgabe der vorliegenden Erfindung, den Sicherungsmechanismus konstruktionstechnisch möglichst einfach zu gestalten, um somit eine möglichst geringe Anzahl an benötigten Bauteilen zu erreichen, was zu einem, im Vergleich zum Stand der Technik deutlich verringerten Produktions- und Kostenaufwand führt.

Darüber hinaus ist es Aufgabe der vorliegenden Erfindung, dem Benutzer der erfindungsgemäßen Behälterkappe eindeutig, ohne daß er mit einer "Sicherungs-" bzw. einer "Entsicherungsstellung" ein Merkmal wie z.B. den seitlichen Überstand eines Sicherungsstifts assoziieren muß, zu signalisieren, ob das Abgabeventil "gesichert" oder "entsichert" ist.

Diese Aufgabe wird bei einer Behälterkappe gemäß dem Oberbegriff des Anspruchs 1 dadurch gelöst, daß das Sicherungselement als einstückig mit der Behälterkappe ausgebildetes Bauteil an dieser angelenkt ist. Bezüglich eines Behälters wird die Aufgabe durch die Maßnahmen des Anspruchs 9 gelöst, indem ein Behälter mit einer erfindungsgemäßen Behälterkappe versehen wird.

Durch das einstückige Sicherungselement wird im Vergleich zu bekannten Sicherungsvorrichtungen die Anzahl der benötigten Bauteile verringert, was zu Kosteneinsparungen führt. Ferner wird die Benutzerfreundlichkeit durch die einfache Konstruktion erhöht und die Zuverlässigkeit der Sicherungsvorrichtung verbessert.

Die erfindungsgemäße Behälterkappe läßt sich besonders einfach dadurch realisieren, daß das Sicherungselement zusammen mit der Behälterkappe als ein zusammenhängendes Kunststoffspritzgußteil hergestellt wird.

Zweckmäßigerweise greift das Sicherungselement bei einem durch Druck von oben und/oder der Seite zu betätigenden Öffnungshebel unter den Öffnungshebel an einer Stelle an, die nicht zu entfernt vom freien Hebelende gelegen ist, so daß selbst bei länger dauernder und größerer Krafteinwirkung auf den Öffnungshebel eine hohe Sicherheit gegen ein unbeabsichtigtes Öffnen des Ventils erreicht wird.

Das Sicherungselement stützt sich entweder an dem, insbesondere flaschenförmig, ggf. aber auch als Kanister ausgebildeten, Behälter ab oder zweckmäßigerweise an einer am Flaschenhals aufgesetzten oder befestigten Behälterkappe.

In einer vorteilhaften Ausführungsform ist die Gelenkverbindung zwischen dem Sicherungselement und der Behälterkappe durch ein Folienscharnier gebildet.

Das Sicherungselement kann in vorteilhafter Weise als annähernd rechteckiges oder trapezförmiges Blättchen ausgebildet sein, welches an einem Kantenbereich gelenkig mit dem Aufsatz verbunden ist und bei dem der gegenüberliegende Kantenbereich in der Sicherungsstellung in eine Rastausnehmung am Öffnungshebel eingreift.

Bei einer Ausführungsform der vorliegenden Erfindung ist der der Rastausnehmung zugeordnete Kantenbereich des Sicherungselements etwa U-förmig gestaltet und umfaßt insbesondere eine mittlere, vergleichsweise breite Rastkante und verlängerte, schmalere äußere Armabschnitte, die in der Sicherungsstellung des Sicherungselements den Öffnungshebel seitlich umgreifen.

Im einzelnen kann die Erfindung dadurch eine vorteilhafte Ausgestaltung erfahren, daß der Öffnungshebel einen sich zum freien Ende des Hebels hin verbreiternden oberen Abschnitt aufweist, der durch wenigstens eine schmale, auf der Unterseite des Hebels in Längsrichtung desselben verlaufende Verstärkungsrippe verstärkt ist. Diese Verstärkungsrippe ist dann zweckmäßigerweise als Rasteinrichtung ausgebildet, indem darin eine Rastkerbe ausgebildet wird, in die das Sicherungselement in der Sicherungsstellung eingreifen kann.

Um den flaschenförmigen Behälter auch nach einem Transport jederzeit gegen eine unerwünschte Betätigung des Abgabeventils zu sichern, kann das Sicherungselement in Anlage an die Behälterkappe schwenkbar sein und in dieser Position vorzugsweise verrastet oder verriegelt werden. Diese Verrastung kann beispielsweise über einen Rastvorsprung und eine zugeordnete Rastausnehmung oder über Klemmelemente erfolgen, die sowohl am Sicherungselement als auch an der Behälterkappe ausgebildet sein können.

Demnach kann das Sicherungselement nach dem Transport oder nach der Entnahme aus der Schrumpffolienverpackung in eine Freigabestellung verschwenkt werden, in welcher es festgehalten wird und aus welcher es aber auch jederzeit wieder in die Sicherungsposition zurückgeschwenkt werden kann, was beispielsweise dann von Vorteil ist, wenn der betreffende Behälter erneut transportiert werden soll.

Zweckmäßigerweise sind an der Behälterkappe zwei zueinander beabstandete, vorzugsweise vertikal verlaufende Vorsprünge ausgebildet, die das Sicherungselement zwischen sich festhalten können.

Die erfindungsgemäße Sicherungseinrichtung ist besonders für Mineralwasserflaschen geeignet, in denen das Mineralwasser vorzugsweise durch Kohlensäuregas unter Druck gehalten wird.

Im folgenden wird die Erfindung anhand eines Ausführungsbeispiels unter Hinweis auf die Zeichnung näher erläutert. Es zeigen:
- Fig. 1: eine schematische Schnittansicht eines flaschenförmigen Behälters mit Merkmalen nach der vorliegenden Erfindung;
- Fig. 2: eine Schnittdarstellung des Abschnitts mit der Behälterkappe des flaschenförmigen Behälters nach Fig. 1;
- Fig. 3: eine perspektivische Ansicht der Behälterkappe, wobei das Sicherungselement eine Zwischenposition wie in Fig. 2 einnimmt;
- Fig. 4: eine perspektivische Ansicht der Behälterkappe in einem anderen Blickwinkel;
- Fig. 5: eine perspektivische Ansicht der Behälterkappe, wobei das Sicherungselement seine Sicherungsposition einnimmt; und
- Fig. 6: eine perspektivische Ansicht der Behälterkappe, bei der das Sicherungselement eine Freigabestellung einnimmt.

In Fig. 1 ist ein als Flasche ausgebildeter Behälter allgemein mit Ziffer 1 bezeichnet. Die Flasche 1 besitzt einen Hohlraum 2, in den ein Schlauch 3 bis zum Bodenbereich hinab hineinragt. Der Behälterboden ist mit 4 bezeichnet und bei dem gezeigten Ausführungsbeispiel konkav nach innen gewölbt. Die Flasche 1 besitzt einen Flaschenhals 6, weicher mit einer Behälterkappe 5 verschlossen ist, in die ein Ventileinsatz 7 mediumsdicht eingesetzt ist. Die Behälterkappe 5 kann aus einem mit Innengewinde versehenen Schraubteil bestehen oder (gemäß der gezeigten Ausführungsform) mit einem inneren ringförmigen Rastvorsprung 14 ausgestattet sein, der mit einem komplementären Rastvorsprung 14a am Flaschenhals zusammenwirkt, um die Behälterkappe in fester Anlage an dem Flaschenhals in Lage zu halten. Der Ventileinsatz 7 umfaßt ein Ventil 10, welches einen oberen Ventilstößel 17 aufweist, der in eine Ventilstößelaufnahme 11 eines Hebelabschnitts mit einem Öffnungshebel 9 hineinragt.

Das Ventil 10 ist genauer in Fig. 2 dargestellt und umfaßt einen Ventilsitz 16, einen Ventilkörper 18 und ein Federelement 19 in Form einer Spiralfeder, welche den Ventilkörper 18 gegen den Ventilsitz 16 angedrückt hält. Durch Niederdrücken des Öffnungshebels 9 wird der Ventilstößel 17 entgegen der Rückstellkraft des Federelements 19 nach unten bewegt, wodurch eine im Inneren des flaschenförmigen Behälters vorhandene Flüssigkeit, die unter Druck steht (beispielsweise mit CO₂ versetztes Mineralwasser), über den Schlauch 3 zu einem Abgaberohr 8 fließen kann.

Bei dem gezeigten Ausführungsbeispiel sind an der Behälterkappe 5 Gelenkbereiche 22 (siehe Fig. 2) ausgebildet, die beispielsweise aus dünneren Wandabschnitten eines Abgaberohres gebildet sind, so daß eine Betätigung des Ventils 10 beim Niederdrücken des Öffnungshebels 9 aufgrund dieser elastischen Verbindung möglich wird.

An der Behälterkappe 5 ist ein Sicherungselement 13 an einem Kantenbereich angelenkt, und zwar mit einer als Folienscharnier ausgebildeten Gelenkverbindung 15. Das Sicherungselement 13 kann um die Gelenkverbindung 15 in verschiedene Positionen geschwenkt werden, insbesondere in eine Sicherungsposition, die in Fig. 1 und in Fig. 5 veranschaulicht ist. Das Sicherungselement 13 besteht aus einem trapezförmigen Blättchen mit einem etwa U-förmig gestalteten freien Kantenabschnitt, der eine mittlere, vergleichsweise breite Rastkante 13c und seitliche äußere, vergleichsweise schmale Armabschnitte 13a und 13b aufweist.

Der Öffnungshebel 9 ist derart ausgebildet, daß er sich zu seinem freien Ende hin allmählich verbreitert, wie dies in Fig. 3 zu sehen ist. Dieser obere, sich verbreiternde Abschnitt des Öffnungshebels 9 wird durch eine an seiner Unterfläche ausgebildete, sich in Längsrichtung des Hebels 9 erstreckende Verstärkungsrippe 19 (siehe Fig. 4) verstärkt. In der Nähe des freien Endes des Öffnungshebels 9 ist in dieser Verstärkungsrippe 19 eine Ausnehmung in Form einer Kerbe 12 ausgebildet, in die die Rastkante 13c des Sicherungselements 13 in der Sicherungsstellung eingreift. Wie insbesondere aus Fig. 5 hervorgeht, umgreifen die seitlichen äußeren Armabschnitte 13a und 13b in der Sicherungsstellung des Sicherungselements 13 seitlich den Öffnungshebel 9.

In der in Fig. 2 veranschaulichten Position des Sicherungselements 13 wird die Behälterkappe 5 spritzgußtechnisch hergestellt, wobei das Sicherungselement 13 in der in Fig. 2 gezeigten, unter etwa 45° schräg von der Wandung der Behälterkappe 5 abstehenden Position mit hergestellt wird, so daß es einstückig über das Folienscharnier 15 mit der Behälterkappe 5 verbunden ist.

Vor dem Verpacken der Flasche 1 in Schrumpffolie werden die Sicherungselemente in die in Fig. 1 bzw. 5 gezeigte Sicherungsposition geschwenkt.

Nach dem Auspacken der Behälter aus ihrer Verpackung, beispielsweise aus der Schrumpffolie, wird das Sicherungselement 13 aus der in Fig. 5 gezeigten Position nach unten gedrückt, wobei die zwei Armabschnitte 13a und 13b als Handhabe dienen können.

Wie sich insbesondere der Darstellung nach Fig. 5 entnehmen läßt, ist an dem äußeren Umfangsbereich der Behälterkappe 5 eine Befestigungseinrichtung in Form von länglichen Vorsprüngen 21 ausgebildet, die sich etwa in vertikaler Richtung erstrekken und die so angeordnet und geformt sind, um das Sicherungselement 9 in einer Freigabeposition zu halten, die in Fig. 6 veranschaulicht ist.

Dies geschieht dadurch, daß die Vorsprünge 21 mit einem Rastvorsprung 20 am Sicherungselement 9 verrastet werden, wobei der Raum zwischen den Vorsprüngen 21 als Rastausnehmung zur Aufnahme des Rastvorsprunges 20 dient.

Bei der erfindungsgemäßen Konstruktion ergibt sich die Möglichkeit, den Öffnungshebel 9 jederzeit erneut sichern zu können, wenn der betreffende Behälter beispielsweise erneut transportiert werden soll. Dazu braucht dann lediglich das Sicherungselement aus seiner Freigabeposition, die in Fig. 6 gezeigt ist, herausgeschwenkt und unter den Öffnungshebel 10 gedrückt zu werden, bis die Rastkante 13c in die Kerbe 12 einrastet.

Für einen Fachmann sind eine Reihe von Abänderungen des gezeigten Ausführungsbeispiels möglich, ohne jedoch dadurch den Rahmen der vorliegenden Erfindung zu verlassen. So ist die vorliegende Erfindung beispielsweise nicht auf die gezeigte Gestalt des Sicherungselements beschränkt, und dieses kann in sehr verschiedener Weise gestaltet sein, beispielsweise als Stange oder als Rundstab, der in eine entsprechend gestaltete Ausnehmung unter dem Öffnungshebel in der Sicherungsstellung eingreift.

### Bezugszeichenliste

- 1: Behälter (Flasche)
- 2: Hohlraum
- 3: Schlauch
- 4: Behälterboden
- 5: Behälterkappe
- 6: Flaschenhals
- 7: Ventileinsatz
- 8: Abgaberohr
- 9: Öffnungshebel
- 10: Ventil
- 11: Ventilstößelaufnahme
- 12: Kerbe (Ausnehmung)
- 13: Sicherungselement
- 13a: Armabschnitt
- 13b: Armabschnitt
- 13c: Rastkante
- 14: Rastvorsprung
- 14a: komplementärer Rastvorsprung
- 15: Gelenkverbindung
- 16: Ventilsitz
- 17: Ventilstößel
- 18: Ventilkörper
- 19: Spiralfeder
- 20: Rastvorsprung
- 21: Vorsprung
- 22: Folienscharnier (Gelenkverbindung)

## Patentansprüche

1. Behälterkappe (5) für einen Behälter (1), insbesondere in Flaschenform, mit einem Abgabeventil (10) zur dosierten Abgabe einer vorzugsweise unter Druck stehenden Flüssigkeit, mit einem an der Behälterkappe (5) angelenkten Öffnungshebel (9) zur Betätigung des Abgabeventils (10), wobei dem Öffnungshebel (9) ein Sicherungselement (13) zugeordnet ist, welches in seiner Sicherungsposition an dem Öffnungshebel (9) angreift und diesen abstützt und gegen eine Betätigung sichert,
**dadurch gekennzeichnet, daß**
das Sicherungselement (13) als einstückig mit der Behälterkappe (5) ausgebildetes Bauteil an dieser angelenkt ist.

2. Behälterkappe nach Anspruch 1,
**dadurch gekennzeichnet, daß**
der Öffnungshebel (9) zur Betätigung durch vertikal von oben und/oder seitlich wirkenden Druck ausgebildet ist und das Sicherungselement (13) von unten unter den Öffnungshebel greift.

3. Behälterkappe nach Anspruch 1 oder 2,
**dadurch gekennzeichnet, daß**
die Gelenkverbindung (15) zwischen Sicherungselement (13) und Behälterkappe (5) durch ein Folienscharnier gebildet ist.

4. Behälterkappe nach Anspruch 3,
**dadurch gekennzeichnet, daß**
ein dem Folienscharnier gegenüberliegender Kantenbereich des Sicherungselements (13) in der Sicherungsstellung in eine Rastausnehmung (12) am Öffnungshebel (9) eingreift.

5. Behälterkappe nach Anspruch 4,
**dadurch gekennzeichnet, daß**
der der Rastausnehmung (12) zugeordnete Kantenbereich des Sicherungselements (13) etwa U-förmig gestaltet ist, insbesondere mit einer mittleren breiten Rastkante (13c) und mit verlängerten, schmaleren äußeren Armabschnitten (13a, 13b), die in der Sicherungsstellung des Sicherungselements (13) den Öffnungshebel (9) seitlich umgreifen.

6. Behälterkappe nach einem der vorhergehenden Ansprüche,
**dadurch gekennzeichnet, daß**
der Öffnungshebel (9) durch wenigstens eine schmale, auf seiner Unterseite in Längsrichtung desselben verlaufende Verstärkungsrippe (19) verstärkt ist und in der wenigstens einen Verstärkungsrippe (19) eine Kerbe (12) ausgebildet ist, in die das Sicherungselement (13) in der Sicherungsstellung eingreift, insbesondere einrastet.

7. Behälterkappe nach einem der Ansprüche 1 bis 6,
**dadurch gekennzeichnet, daß**
das Sicherungselement (13) in Freigabestellung in Anlage an die Behälterkappe (5) schwenkbar ist und in dieser Position ggf. fixierbar, verrastbar oder verriegelbar ist.

8. Behälterkappe nach Anspruch 7,
**dadurch gekennzeichnet, daß**
an der Behälterkappe (5) zwei zueinander beabstandete, insbesondere vertikal verlaufende Vorsprünge (21) ausgebildet sind, die das Sicherungselement (13) in der Freigabestellung zwischen sich festhalten.

9. Behälter, insbesondere in Flaschenform, mit einer Behälterkappe nach einem der vorhergehenden Ansprüche.

10. Behälter nach Anspruch 9,
ausgebildet als Mineralwasserflasche zur Aufnahme von Mineralwasser, welches durch Kohlendioxid unter Druck gesetzt ist.

## Claims

1. A container cap (5) for a container (1), in particular in the form of a bottle, with a dispensing valve (10) for the metered dispensing of a liquid which is preferably under pressure, with an opening lever (9) articulated to the container cap (5) for actuating the dispensing valve (10), wherein the opening lever (9) has associated with it a securing element (13) which in its securing position engages on the opening lever (9) and supports it and prevents it from being actuated, **characterized in that** the securing element (13) is articulated - in the form of a component formed in one piece with the container cap (5) - on the said container cap (5).

2. A container cap according to Claim 1, **characterized in that** the opening lever (9) is designed for actuation by pressure acting vertically from above and/or laterally, and the securing element (13) engages under the opening lever from below.

3. A container cap according to Claim 1 or 2, **characterized in that** the articulated connexion (15) between the securing element (13) and the container cap (5) is formed by a film hinge.

4. A container cap according to Claim 3, **characterized in that** an edge region of the securing element (13) opposite the film hinge engages in a catch recess (12) in the opening lever (9) in the securing position.

5. A container cap according to Claim 4, **characterized in that** the edge region of the securing element (13) associated with the catch recess (12) is made approximately U-shaped, in particular with a wide middle catch edge (13c) and with extended narrower outer arm portions (13a, 13b) which engage laterally around the opening lever (9) in the securing position of the securing element (13).

6. A container cap according to one of the preceding Claims, **characterized in that** the opening lever (9) is reinforced by at least one narrow reinforcement rib (19) extending on its underside in the longitudinal direction thereof, and a notch (12), into which the securing element (13) engages - and in particular catches - in the securing position, is formed in the at least one reinforcement rib (19).

7. A container cap according to one of Claims 1 to 6, **characterized in that** in the released position the securing element (13) is pivotable so as to rest against the container cap (5) and it is optionally capable of being fixed, caught or locked in this position.

8. A container cap according to Claim 7, **characterized in that** two projections (21), which are at a distance from each other and, in particular, extend vertically and which hold the securing element (13) in a fixed manner between them in the released position, are formed on the container cap (5).

9. A container, in particular in the form of a bottle with a container cap, according to one of the preceding Claims.

10. A container according to Claim 9, designed in the form of a mineral-water bottle for holding mineral water which is put under pressure by carbon dioxide.

## Revendications

1. Capuchon de récipient (5) pour un récipient (1), en particulier en forme de bouteille, avec une vanne d'évacuation (10) pour évacuer de manière dosée un liquide de préférence sous pression et avec un levier d'ouverture (9) articulé sur le capuchon de récipient (5) pour actionner la vanne d'évacuation (10), un élément de sécurité (13) qui, dans sa position de sécurité, agit sur le levier d'ouverture (9) en le soutenant et en le protégeant contre un actionnement, étant attribué au levier d'ouverture (9), **caractérisé en ce qu'**en tant que composant configuré d'une seule pièce avec le capuchon de récipient (5), l'élément de sécurité (13) est articulé sur celui-ci.

2. Capuchon de récipient selon la revendication 1, **caractérisé en ce que** le levier d'ouverture (9) est configuré pour un actionnement par une pression agissant verticalement par le haut et/ou par le côté et **en ce que** l'élément de sécurité (13) agit par le bas sous le levier d'ouverture.

3. Capuchon de récipient selon la revendication 1 ou 2, **caractérisé en ce que** la liaison articulée (15) entre l'élément de sécurité (13) et le capuchon de récipient (5) est formée par une charnière à lamelle.

4. Capuchon de récipient selon la revendication 3, **caractérisé en ce que**, dans la position de sécurité, une zone d'extrémité de l'élément de sécurité (13) opposée à la charnière à lamelle engrène dans un évidement d'arrêt (12) se trouvant sur le levier d'ouverture (9).

5. Capuchon de récipient selon la revendication 4, **caractérisé en ce que** la zone d'extrémité de l'élément de sécurité (13) associée à l'évidement d'arrêt (12) est agencée approximativement en forme de U, en particulier avec un bord d'arrêt médian large (13c) et avec des tronçons de bras extérieurs rallongés plus étroits (13a, 13b) qui, dans la position de sécurité de l'élément de sécurité (13), entourent le levier d'ouverture (9) par les côtés.

6. Capuchon de récipient selon l'une quelconque des revendications précédentes, **caractérisé en ce que** le levier d'ouverture (9) est renforcé par au moins une nervure de renforcement étroite (19) s'étendant sur son côté inférieur en direction longitudinale de celui-ci et **en ce que** dans l'au moins une nervure de renforcement (19) est configurée un encoche (12), dans laquelle l'élément de sécurité (13) pénètre, en particulier engrène, dans la position de sécurité.

7. Capuchon de récipient selon l'une quelconque des revendications 1 à 6, **caractérisé en ce que**, dans la position de libération, l'élément de sécurité (13) peut être pivoté en appui sur le capuchon de récipient (5) et peut éventuellement être fixé, engrené ou verrouillé dans cette position.

8. Capuchon de récipient selon la revendication 7, **caractérisé en ce que** sur le capuchon de récipient (5) sont configurées deux avancées (21) espacées entre elles et s'étendant en particulier dans le sens vertical qui, dans la position de libération, maintiennent entre elles l'élément de sécurité (13).

9. Récipient, en particulier en forme de bouteille, avec un capuchon de récipient selon l'une quelconque des revendications précédentes.

10. Récipient selon la revendication 9, configuré comme bouteille d'eau minérale pour recevoir de l'eau minérale mise en pression par du dioxyde de carbone.
